# EUROPÄISCHE PATENTSCHRIFT

(11) **EP 1 753 547 B1**
(45) Veröffentlichungstag und Bekanntmachung des Hinweises auf die Patenterteilung: **02.04.2008**
(21) Anmeldenummer: 05748236.6
(22) Anmeldetag: 20.04.2005
(51) Int. Cl.: B07C 3/00

(54) **VORRICHTUNG ZUM FÜLLEN UND ABTRANSPORT VON BEHÄLTERN FÜR SORTIERTE SENDUNGEN**
DEVICE FOR FILLING AND REMOVAL OF CONTAINERS FOR SORTED POSTINGS
DISPOSITIF POUR REMPLIR ET TRANSPORTER DES CONTENEURS POUR DES ENVOIS TRIES

(30) Priorität: 29.05.2004 DE 102004026363
(43) Veröffentlichungstag der Anmeldung: 21.02.2007
(73) Patentinhaber: SIEMENS AKTIENGESELLSCHAFT, 80333 München (DE)
(72) Erfinder: ZIMMERMANN, Armin, 78464 Konstanz (DE)
(74) Vertreter: Fischer, Michael
(86) Internationale Anmeldenummer: PCT/EP2005/004218
(87) Internationale Veröffentlichungsnummer: WO 2005/115643

(56) Entgegenhaltungen:
- EP-A- 0 899 026
- WO-A-20/05032732

## Beschreibung

Die Erfindung betrifft eine Vorrichtung zum Füllen und Abtransport von Behältern für sortierte Sendungen nach dem Oberbegriff des Anspruches 1.

In Sortiermaschinen für flache Sendungen werden die Sendungen gemäß der Bestimmungsorte (Anschrift) in entlang einer Sortierstrecke angeordnete und als Sortierendstellen bezeichnete Sortierfächer sortiert. Sobald ein Sortierfach im Laufe des Sortierbetriebes mit Sendungen gefüllt ist, muss es geleert werden. Die Sendungen werden dabei manuell aus dem Sortierfach entnommen und in einen Behälter gelegt, der sich auf einem Halter befindet. Jedes Sortierfach besitzt einen solchen Behälter. Zum Befüllen wird der Behälter quer zur Sortierstrecke herausgezogen. Dazu wurden teleskopisch ausziehbare Vorrichtungen zum Füllen von Behältern bekannt (DE 199 01 444 C1, US 4 518 160). Das Personal steht dabei seitlich am Behälter vor der vorangehenden oder nachfolgenden Sortierendstelle. Bis ein Behälter endgültig gefüllt ist, kann es mehrere Füllvorgänge geben.

Sobald der Behälter vollständig gefüllt ist, muss er abgeführt werden (DE 199 61 513 C1)

Dies geschieht häufig manuell. Der gefüllte Behälter wird angehoben und beispielsweise auf ein gegenüberliegendes Transportband oder in ein Regal gestellt. Diese Tätigkeit ist aufgrund des Gewichtes der gefüllten Behälter körperlich anstrengend.

Deshalb wurde eine Einrichtung bekannt, welche die Belastungen für das Personal beim Füllen und Abtransport der gefüllten Behälter verringert (EP 1 243 349 A1). Der Behälter wird mittels einer aufwändigen Liftmechanik aus seiner Pufferposition auf ein abführendes Transportmittel übergeben. Dies ist auch sicherheitstechnisch aufwändig, da während des Behälterabtransportes kein manueller Zugriff auf den Behälter möglich sein darf.

Darüber hinaus ist aus EP 0 899 026 A1 bekannt, einen Behälter von einer Bereitstellungsposition horizontal in eine Befüllposition und von dieser horizontal auf ein dem Abtransport der Behälter dienendes Transportband zu überführen.

Der Erfindung liegt die Aufgabe zugrunde, eine Vorrichtung zum Füllen und Abtransport von Behältern für sortierte Sendungen zu schaffen, bei der unter Beibehaltung der Möglichkeit des manuellen Befüllens der Behälter der Abtransport der vollen Behälter aufwandsarm ohne körperliche Anstrengungen erfolgt.

Erfindungsgemäß wird die Aufgabe durch die Merkmale des Anspruches 1 gelöst.

Unterhalb jeweils einer oder mehrerer übereinander angeordneter Sortierendstellen befindet sich ein Haltemechanismus mit einem ausziehbaren Teil zur Aufnahme eines Behälters. Der ausziehbare Teil des Haltemechanismus weist ein Gestell mit drehbaren Auflagerollen auf, auf denen der Behälter verschiebbar gelagert ist. Die Auflagerollen sind höhenmäßig so angeordnet, dass der Behälter in Ruhestellung zu einem Anschlag am vorderen freien Ende des ausziehbaren Teils hin geneigt ist. An dem festen Teil des Haltemechanismus sind auf einer Achse eine oder mehrere Antriebsrollen zum Transport der Behälter nach hinten drehbar so angebracht, dass die Antriebsrollenauflagefläche gegenüber einer die Rollenoberflächen der Auflagerollen verbindenden Geraden gering erhöht ist. Hinter den Antriebsrollen ist entgegen der Ausziehrichtung mindestens eine weitere Rolle vorgesehen, deren Auflagefläche sich unterhalb der Auflagefläche der Antriebsrollen befindet. Hinter der nach hinten letzten weiteren Rolle ist dann die Speicher- und Transporteinrichtung entlang der Sortierendstellen angeordnet.

Vorteilhafte Ausgestaltungen der Erfindung sind in den Unteransprüchen dargelegt.

So ist es vorteilhaft, wenn die Speicher- und Transporteinrichtung als parallel zu den nebeneinander angeordneten Sortierendstellen verlaufende, gesteuert angetriebene Transportbahn ausgebildet ist, auf welche die Behälter über die Antriebsrollen und die weiteren Rollen gelangen.

Vorteilhaft ist es auch, wenn der ausziehbare Teil des Haltemechanismus einen aufwandsarmen Teleskopauszugsmechanismus aufweist.

Um einen sicheren Abtransport der Behälter ohne zusätzliche Sicherungsmaßnahmen für die Bedienkräfte zu gewährleisten, ist es vorteilhaft, den Reibungskoeffizient zwischen der Antriebsrolle und dem Behälter so zu wählen, dass die auf den Behälter ausgeübte Kraft einen festgelegten Betrag nicht überschreitet.

Damit die Bedienkräfte nicht ständig die Speicher- und Transporteinrichtung beobachten muss, ist es vorteilhaft, wenn nach manueller Freigabe des Abtransportes eines Behälters der Prozess automatisch erst dann gestartet wird, wenn die Speicher- und Transporteinrichtung aufnahmebereit ist.

Anschließend wird die Erfindung in einem Ausführungsbeispiel anhand der Zeichnung erläutert.

Dabei zeigen
- FIG 1: eine schematische Schnittdarstellung einer Sortiereinrichtung an einer Sortierendstelle,
- FIG 2: eine schematische Darstellung der Höhenverhältnisse an der Antriebsrolle mit einem Behälter.

Wie in FIG 1 dargestellt, besitzt die Sortiereinrichtung eine Reihe nebeneinander befindlicher Fächer als Sortierendstellen 7. Die Sortiereinrichtung weist unterhalb jedes Sortierfaches 7 einen Haltemechanismus auf, auf dessen ausziehbaren Teil 6 sich ein Behälter 1 zur Aufnahme der Sendungen aus der Sortierendstelle 7 befindet. Dieser ausziehbare Teil 6 besitzt einen Teleskopauszug und Auflagerollen 5, auf denen der Behälter 1 gelagert ist. Der Teleskopauszug ist maximal soweit ausziehbar, dass sich der auf ihm befindliche Behälter 1 dann vor der Sortierendstelle 7 zum bequemen Beladen befindet. Hat eine Sortierendstelle 7 einen bestimmten Füllgrad erreicht, so wird mittels eines nicht dargestellten Füllstandsensors ein Signal ausgelöst und die Bedienkraft zieht den ausziehbaren Teil 6 mit dem leeren oder teilweise gefüllten Behälter 1 heraus und leert die Sortierendstelle 7 in den auf dem im ausgezogenen Zustand befindlichen ausziehbaren Teil 6 des Haltemechanismus stehenden Behälter 1 (Phase B). Wie zu erkennen ist der Behälter 1 auf den Auflagerollen 5 so gelagert, dass er nach vorn geneigt ist und gegen einen am vorderen freien Ende des ausziehbaren Teils 6 des Haltemechanismus angebrachten Anschlag 8 stößt. Durch diese Rollenanordnung hat der Behälter 1 auf dem ausziehbaren Teil 6 des Haltemechanismus auch während dessen Bewegung eine relativ sichere und stabile Lage. Durch die Schrägstellung des Behälters 1 haben auch die Sendungen 2 im Behälter 1 eine ausgerichtete Lage zur vorderen schmalen Seitenwand des Behälters 1 hin. Nach dem Beladen wird der Behälter 1 wieder unter die sortierendstelle 7 geschoben. Dies kann mehrmals geschehen, bis der Behälter 1 voll ist. Wie der FIG 1 zu entnehmen sind am hinteren festen Teil des Haltemechanismus zwei gemeinsam angetriebene Antriebsrollen 4 drehbar so angeordnet, dass sie sich unterhalb des hinteren Teils des vollständig eingeschobenen Behälters 1 befinden. Gegenüber der tangentialen Verbindungslinie der Auflagerollen 5 weist die Antriebsrollenauflagefläche einen geringen Höhenversatz auf. Dadurch wird beim Einschieben des ausziehbaren Teils 6 der hintere Teil des Behälters 1 um den geringen Betrag h (siehe FIG 2) angehoben und stützt sich somit im eingeschobenen Zustand nur auf der Antriebsrolle 4 und der am Anschlag 8 befindlichen vordersten Auflagerolle 5 ab. Zu den anderen Auflagerollen 5 weist der Behälterboden unterschiedlich kleine Abstände s auf. Soll ein teilgefüllter Behälter 1 nachgeladen werden, wird die Behälteraufnahme ausgezogen, der Behälter 1 senkt sich um den Betrag h ab und stützt sich wieder nur auf den Auflagerollen 5 ab. Die Antriebsrolle 4 weist einen großen Durchmesser auf und ist im nicht angetriebenen Zustand leichtgängig drehbar, wodurch der Tangentenwinkel vom Auftreffpunkt des Behälters 1 beim Einschieben klein ist und dieser beim Einschieben und Ausziehen auf den Antriebsrollen 4 abrollt und nicht gleitet. Ist der Behälter 1 zum Abtransport vorgesehen, wird der Antrieb der Antriebsrollen 4 bei eingeschobenen Behälter 1 aktiviert (Phase A). Durch die Auflagekraft des Behälters 1 auf den Antriebsrollen 4 findet durch Reibung eine Kraftübertragung von den Antriebsrollen 4 auf den Behälter 1 statt und der Behälter 1 bewegt sich nach hinten über weitere Rollen 9 etwas geneigt zu einer als Rollenbahn ausgeführten Speicher- und Transporteinrichtung 3 (Phase C). Der Reibungskoeffizient zwischen den Antriebsrollen 4 und dem Behälter 1 sowie bei Bedarf die Umfangsgeschwindigkeit der Antriebsrollen 4 und Antriebsleistung sind so ausgelegt, dass eine Mindesttransportkraft eingehalten wird und eine festgelegte maximale Transportkraft nicht überschritten wird. Dadurch ist ein sicherer Abtransport der Behälter 1 gewährleistet, ohne dass zusätzliche Sicherheitsmaßnahmen für die Bedienkräfte notwendig sind. An der Rollenbahn der Speicher- und Transporteinrichtung 3 befinden sich nicht dargestellte Sensoren zur Detektion von Behältern 1, die an die Antriebssteuerung der Antriebsrollen 4 angeschlossen sind und den Antrieb der jeweiligen Antriebsrollen 4 nur freigeben, wenn die Rollenbahn zur Aufnahme des jeweiligen Behälters 1 frei ist.

## Patentansprüche

1. Vorrichtung zum Füllen und Abtransport von Behältern für sortierte Sendungen, die aus in einer Reihe oder in mehreren Reihen übereinander angeordneten Sortierendstellen (7) einer Sortiereinrichtung füllbar sind und die in eine Speicher- und Transporteinrichtung (3) überführbar sind, **dadurch gekennzeichnet, dass** sich unterhalb jeweils einer oder mehrerer übereinander angeordneter Sortierendstellen (7) ein Haltemechanismus mit einem ausziehbaren Teil (6) zur Aufnahme eines Behälters (1) befindet, dass der ausziehbare Teil des Haltemechanismus (6) ein Gestell mit drehbaren Auflagerollen (5) aufweist, auf denen der Behälter (1) verschiebbar gelagert ist, wobei die Auflagerollen (5) höhenmäßig so angeordnet sind, dass der Behälter (1) in Ruhestellung zu einem Anschlag (8) am vorderen freien Ende des ausziehbaren Teils (6) hin geneigt ist, dass an dem festen Teil des Haltemechanismus auf einer Achse eine oder mehrere Antriebsrollen (4) zum Transport der Behälter (1) nach hinten drehbar so angebracht sind, dass die Antriebsrollenauflagefläche gegenüber einer die Rollenoberflächen der Auflagerollen (5) verbindenden Geraden gering erhöht ist, dass hinter den Antriebsrollen (4) entgegen der Ausziehrichtung mindestens eine weitere Rolle (9) vorgesehen ist, deren Auflagefläche sich unterhalb der Auflagefläche der Antriebsrollen (4) befindet und dass hinter der nach hinten letzten Rolle (9) die Speicher- und Transporteinrichtung (3) entlang der Sortierendstellen (7) angeordnet ist.

2. Vorrichtung nach Anspruch 1, **dadurch gekennzeichnet, dass** die Speicher- und Transporteinrichtung (3) als parallel zu den nebeneinander angeordneten Sortierendstellen (7) verlaufende, gesteuert angetriebene Transportbahn ausgebildet ist, auf welche die Behälter (1) über die Antriebsrollen (4) und die weiteren Rollen (9) gelangen.

3. Vorrichtung nach Anspruch 1, **dadurch gekennzeichnet, dass** der ausziehbare Teil (6) des Haltemechanismus einen Teleskopauszugsmechanismus aufweist.

4. Vorrichtung nach Anspruch 1, **dadurch gekennzeichnet, dass** der Reibungskoeffizient zwischen der Antriebsrolle (4) und dem Behälter (1) so gewählt ist, dass die auf den Behälter (1) ausgeübte Kraft einen festgelegten Betrag nicht überschreitet.

5. Vorrichtung nach Anspruch 1, **dadurch gekennzeichnet, dass** nach manueller Freigabe des Abtransportes eines Behälters (1) der Prozess automatisch erst dann gestartet wird, wenn die Speicher- und Transporteinrichtung (3) aufnahmebereit ist.

## Claims

1. Apparatus for filling and removing containers for sorted mail which can be filled from sorting end locations (7) of a sorting arrangement, the sorting and locations being arranged in a row or in a number of rows one above the other, and which can be transferred into a storage and transporting arrangement (3), **characterized in that** located beneath in each case one or more sorting end locations (7) arranged one above the other is a retaining mechanism with a pull-out part (6) for receiving a container (1), **in that** the pull-out part of the retaining mechanism (6) has a framework with rotatable bearing rollers (5) on which the container (1) is mounted in a displaceable manner, the bearing rollers (5) being arranged in terms of height such that the container (1), in the rest position, is inclined in the direction of a stop (8) at the front, free end of the pull-out part (6), **in that** one or more drive rollers (4) for transporting the containers (1) in the rearward direction are fitted in a rotatable manner on a spindle on the fixed part of the retaining mechanism such that the drive-roller bearing surface is elevated slightly in relation to a straight line which connects the surfaces of the bearing rollers (5), **in that** provided downstream of the drive rollers (4), as seen counter to the pulling-out direction, is at least one further roller (9), of which the bearing surface is located beneath the bearing surface of the drive rollers (4), and **in that**, downstream of the final roller (9) in the rearward direction, the storage and transporting arrangement (3) is arranged along the sorting end locations (7).

2. Apparatus according to Claim 1, **characterized in that** the storage and transporting arrangement (3) is designed as a transporting path which runs parallel to the adjacent sorting end locations (7), is driven in a controlled manner and onto which the containers (1) pass via the drive rollers (4) and the further rollers (9).

3. Apparatus according to Claim 1, **characterized in that** the pull-out part (6) of the retaining mechanism has a telescopic extension mechanism.

4. Apparatus according to Claim 1, **characterized in that** the coefficient of friction between the drive roller (4) and the container (1) is selected such that the force to which the container (1) is subjected does not exceed a defined amount.

5. Apparatus according to Claim 1, **characterized in that**, once removal of a container (1) has been initiated manually, the process is started automatically only when the storage and transporting arrangement (3) is ready to receive.

## Revendications

1. Dispositif pour remplir et évacuer des récipients, destinés à des envois triés et susceptibles d'être remplis dans des points finaux de tri (7), superposés en une ou en plusieurs rangées, d'un dispositif de tri et d'être transmis à un dispositif de stockage et de transport (3),
**caractérisé en ce qu'**un mécanisme de maintien équipé d'une partie déployable (6) et destiné à recevoir un récipient (1) se trouve respectivement au-dessous d'un ou de plusieurs points finaux de tri (7) superposés,
que la partie déployable du mécanisme de maintien (6) comporte un bâti équipé de galets d'appui (5) tournants sur lesquels le récipient (1) est posé de manière à glisser, les galets d'appui (5) étant disposés à un niveau tel que le récipient (1) en position de repos est incliné vers une butée (8) à l'extrémité antérieure libre de la partie déployable (6),
qu'un ou plusieurs galets d'appui (4) pour transporter les récipients (1) sont appliqués vers l'arrière, de façon à pouvoir tourner, à la partie fixe du mécanisme de maintien sur un axe de telle manière que la surface d'appui des galets d'appui est légèrement surélevée par rapport à une droite qui relie les surfaces des galets d'appui (5),
qu'au moins un autre galet (9) dont la surface d'appui est au-dessous de la surface d'appui des galets d'appui (4) est prévu à l'arrière des galets d'appui (4) en sens contraire de la sortie et
que le dispositif de stockage et de transport (3) est placé à l'arrière du dernier galet (9) arrière, le long des points finaux de tri (7).

2. Dispositif selon la revendication 1, **caractérisé en ce que** le dispositif de stockage et de transport (3) est une bande transporteuse, parallèle aux points finaux de tri (7) placés les uns à côté des autres et entraînée par une commande, sur laquelle les récipients (1) parviennent par l'intermédiaire des galets d'appui (4) et des autres galets (9).

3. Dispositif selon la revendication 1, **caractérisé en ce que** la partie déployable (6) du mécanisme de maintien comporte un mécanisme télescopique de sortie.

4. Dispositif selon la revendication 1, **caractérisé en ce que** le coefficient de frottement entre le galet d'appui (4) et le récipient (1) est choisi de telle manière que la force exercée sur le récipient (1) ne dépasse pas une valeur déterminée.

5. Dispositif selon la revendication 1, **caractérisé en ce que**, après que l'évacuation d'un récipient (1) a été réalisée à la main, le processus n'est lancé automatiquement que quand le dispositif de stockage et de transport (3) est prêt à la réception.
